# EUROPÄISCHE PATENTSCHRIFT

(11) **EP 4 033 067 B1**
(45) Veröffentlichungstag und Bekanntmachung des Hinweises auf die Patenterteilung: **19.06.2024**
(21) Anmeldenummer: 21152803.9
(22) Anmeldetag: 21.01.2021
(51) Int. Cl.: E21B 3/02, E21B 7/00

(54) **DREHANTRIEBSANORDNUNG FÜR EIN BOHRGESTÄNGE**
ROTATING DRIVE ASSEMBLY FOR A DRILLING ROD
AGENCEMENT D'ENTRAÎNEMENT ROTATIF POUR UNE TIGE DE FORAGE

(43) Veröffentlichungstag der Anmeldung: 27.07.2022
(73) Patentinhaber: EURODRILL GmbH, 57489 Drolshagen (DE)
(72) Erfinder: SÖNNECKEN, Ralf, 58540 Meinerzhagen (DE)
(74) Vertreter: Wunderlich & Heim Patentanwälte PartG mbB

(56) Entgegenhaltungen:
- EP-A1- 1 124 037
- EP-A1- 2 634 363
- EP-B1- 2 634 363
- DE-A1- 19 906 687
- DE-B4- 19 906 687

## Beschreibung

Die Erfindung begrifft eine Drehantriebsanordnung für ein Bohrgestänge mit einem Außenrohr und einem zumindest abschnittsweise innerhalb des Außenrohres verlaufenden Innengestänge, insbesondere zum Doppelkopf- und/oder Überlagerungsbohren, mit einem ersten Getriebe zum drehenden Antreiben des Innengestänges und einem zweiten Getriebe zum drehenden Antreiben des Außenrohrs, wobei das erste Getriebe und das zweite Getriebe unabhängig voneinander sind, gemäß dem Oberbegriff des Anspruchs 1.

Eine derartige Drehantriebsanordnung ist beispielsweise aus der EP 1 936 109 B1 bekannt. Bei dieser bekannten Drehantriebsanordnung wird ein insgesamt kompakter Aufbau dadurch erzielt, dass insgesamt drei Drehantriebe oberhalb einer etwa ringförmigen Getriebeeinheit zum Antreiben des Innengestänges vorgesehen sind. Eine ringförmige Getriebeeinheit zum Antreiben des Außenrohres ist unterhalb der Getriebeeinheit für das Innengestänge mit einem Abstand hierzu angeordnet. Die beabstandeten Getriebeeinheiten sind über Streben miteinander verbunden.

Weitere Drehantriebsanordnungen sind aus der DE 199 06 687 A1 und aus der EP 2 634 363 A1 vorbekannt, die jeweils eine Anordnung nach dem Oberbegriff des Anspruches 1 zeigen.

Derartige Drehantriebsanordnungen werden bei Bohrgeräten zum Antreiben eines Bohrgestänges für ein Doppelkopfbohren oder ein Überlagerungsbohren eingesetzt. Dabei weist das Bohrgestänge ein Innengestänge mit einem Bohrwerkzeug und ein das Innengestänge koaxial umgebendes Außenrohr mit einem weiteren ringförmigen Bohrwerkzeug auf.

Das Innengestänge und das Außenrohr können gleich oder gegensinnig mit einem gleichen oder einem unterschiedlichen Drehmoment und Drehzahl angetrieben werden. Hierdurch können in effizienter Weise Bohrlöcher im Boden oder in Gestein erstellt werden.

Der Erfindung liegt die **Aufgabe** zugrunde, eine Drehantriebsanordnung für ein Bohrgestänge anzugeben, welches bei einem kompakten Aufbau einen besonders effizienten Einsatz ermöglicht.

Die Aufgabe wird durch eine Drehantriebsanordnung mit den Merkmalen des Anspruchs 1 gelöst. Bevorzugte Ausführungsformen der Erfindung sind in den abhängigen Ansprüchen angegeben.

Die erfindungsgemäße Drehantriebsanordnung ist dadurch gekennzeichnet, dass das erste Getriebe und das zweite Getriebe in einem gemeinsamen Getriebegehäuse gelagert und von diesem umgeben sind.

Hierdurch wird eine besonders kompakte Drehantriebsanordnung erzielt. Dies reduziert den Materialaufwand in der Herstellung und verringert das Gesamtgewicht der Drehantriebsanordnung. Dies bringt im Einsatz an einem Bohrgerät erhebliche Vorteile mit sich. Da die Drehantriebsanordnung üblicherweise entlang eines vertikalen Mastes zu verfahren ist, welcher eine Länge von 10 bis 20 Metern oder mehr aufweisen kann, bedeutet die Reduzierung des Gewichts der daran verschiebbar gelagerten Drehantriebsanordnung eine Erhöhung der Kippsicherheit des Gerätes. Ein kompakterer Aufbau kann zudem zu einem effektiv größeren Verschiebeweg für das Bohrgestänge führen.

Die Drehantriebsanordnung muss beim Ziehen des Bohrgestänges aus einem Bohrloch mittels einer Zugeinrichtung, üblicherweise einer Winde, rückgezogen werden. Eine Verringerung des Gewichts der Drehantriebsanordnung führt somit auch zu einer Verringerung der Last beim Ziehen, was das Aufbringen einer größeren Zugkraft auf das Bohrgestänge und damit einen effizienteren Bohrbetrieb ermöglicht.

Erfindungsgemäß weist das Getriebegehäuse einen Mittenträger auf, an dem das zweite Getriebe auf einer Bohrwerkzeugseite und das erste Getriebe auf der zur Bohrwerkzeugseite abgewandten Seite angeordnet ist, wobei der Mittenträger, welcher etwa senkrecht zur Bohrachse verläuft und das Getriebegehäuse in eine erste Getriebekammer, welche von der Bohrwerkzeugseite abgewandt ist, und in eine zweite Getriebekammer, welche der Bohrwerkzeugseite zugewandt ist, unterteilt. Durch die Anordnung eines derartigen Mittenträgers, können die beiden Getriebe weiter funktionell voneinander getrennt angeordnet werden, wobei durch die beidseitige Anordnung der Getriebe an dem Mittenträger eine gute Kraftverteilung erzielt wird, was zu einem besonders stabilen Gehäuseaufbau führt.

Eine bevorzugte Weiterbildung der Erfindung besteht darin, dass der Mittenträger einen Durchgang für das Innengestänge aufweist. Somit kann das Innengestänge von der Bohrwerkzeugseite weiter nach hinten durch den Mittenträger hindurch ragen. Über den Durchgang können die beiden Getriebekammern in Fluidverbindung, etwa für eine gemeinsame Getriebeölfüllung, stehen. An der von der Bohrwerkzeugseite abgewandten Rückseite kann das Getriebegehäuse durch eine einfache Dichteinrichtung gegenüber dem Innengestänge abgedichtet werden. Das Getriebegehäuse kann zum einen zur Bohrwerkzeugseite hin durch eine Dichteinrichtung gegenüber dem Innengestänge und zum anderen mit einer weiteren Dichteinrichtung gegenüber dem Außengestänge oder der Abtriebseinheit für das Außengestänge abgedichtet sein.

Besonders zweckmäßig ist es nach einer Ausführungsform der Erfindung, dass das erste Getriebe zum Antreiben des Innengestänges in der ersten Getriebekammer und das zweite Getriebe zum Antreiben des Außenrohrs in der zweiten Getriebekammer angeordnet ist. Bei dieser Anordnung besteht insbesondere die Möglichkeit der Verschiebbarkeit des Innengestänges gegenüber dem Außenrohr, wobei das Innengestänge nach hinten zur Rückseite relativ zu dem Getriebegehäuse verfahren werden kann. Durch diese Verschiebbarkeit des Innengestänges relativ zum Außenrohr kann ein Bohrwerkzeug am Innengestänge relativ zu einem Bohrwerkzeug an dem Außengestänge auf gleicher Höhe oder - abhängig vom jeweiligen Bohrverfahren - hiergegenüber vorauseilend oder nacheilend angeordnet werden.

Die Kompaktheit der Drehantriebsanordnung wird nach einer Weiterbildung noch dadurch verbessert, dass das Getriebegehäuse mindestens eine erste Eintrittsöffnung für mindestens eine erste Antriebswelle mindestens eines ersten Drehantriebes und mindestens eine zweite Eintrittsöffnung für mindestens eine zweite Antriebswelle mindestens eines zweiten Drehantriebs aufweist. Vorzugsweise sind zwei Antriebswellen für das Außenrohr und eine Antriebswelle für das Innengestänge vorgesehen. Es können jedoch auch jeweils zwei oder mehrere Antriebswellen für das Außenrohr und das Innengestänge vorgesehen seien. Grundsätzlich könnte auch das Innengestänge mittels zwei Antriebswellen angetrieben werden, während das Außenrohr nur über eine einzelne Antriebswelle angetrieben ist.

Bei dieser Anordnung wird eine Kompaktheit und Kraftverteilung noch dadurch verbessert, dass die mindestens eine erste Eintrittsöffnung auf einer Seite des Mittenträgers liegt und dass die mindestens zweite Eintrittsöffnung auf einer gegenüberliegenden Seite des Mittenträgers in dem Getriebegehäuse ausgebildet ist. Die Eintrittsöffnungen für die Antriebswellen in dem Getriebegehäuse befinden sich dabei vorzugsweise in dem Getriebegehäuse in einem Bereich, welcher zwischen der Bohrachse und dem Mast oder der Lafette liegt, an welchen die Drehantriebsanordnung angeordnet wird.

Eine besonders gute Kraftübertragung wird nach einer weiteren Ausführungsform der Erfindung dadurch erzielt, dass das erste Getriebe ein erstes Stirnzahnrad und/oder das zweite Getriebe ein zweites Stirnzahnrad aufweist, welche jeweils in dem Getriebegehäuse drehbar gelagert sind. Das jeweilige Stirnzahnrad kann dabei über eine korrespondierende Verzahnung an einem Antriebsritzel der jeweiligen Antriebswelle in kämmender Verbindung stehen.

Besonders zweckmäßig ist es dabei, dass an dem ersten Stirnzahnrad zum Antreiben des Innengestänges ein erstes Abtriebselement angeordnet ist, welches drehfest aber axial verschiebbar mit dem Innengestänge verbunden ist. An einer Außenseite des Innengestänges sind somit außenliegende Zähne mit einer gewissen axialen Erstreckung ausgebildet, welche länger als eine Breite des Stirnrades ist, wobei ein axiales Verschieben des ersten Stirnzahnrades relativ hierzu ermöglicht wird. Hierdurch kann das Innengestänge relativ zu dem ersten Getriebe axial verschoben werden, während gleichzeitig weiter eine Drehmomentübertragung ermöglicht ist.

Eine weitere bevorzugte Ausführungsform der Erfindung besteht darin, dass an dem zweiten Stirnzahnrad zum Antreiben des Außenrohrs ein zweites Abtriebselement angebracht ist, an welchem drehfest das Außenrohr anbringbar ist. Das zweite Abtriebselement ist dabei insbesondere ein flanschartiges Anschlusselement, an welchem ein Außenrohr, insbesondere ein Bohrrohr lösbar angebracht werden kann.

Ein besonders kompakter Aufbau wird nach einer Weiterbildung der Erfindung noch dadurch erzielt, dass das Getriebegehäuse auf einer Grundplatte angeordnet ist, auf welcher auch die Drehantriebe angeordnet sind. Die Drehantriebsanordnung kann somit als eine Einheit zusammen mit den Drehantrieben vorgesehen werden.

Eine weitere bevorzugte Ausführungsvariante der erfindungsgemäßen Drehantriebsanordnung besteht darin, dass an einer Außenseite des Getriebegehäuses eine Verschiebeinrichtung angeordnet ist, welche axial fest aber drehbar mit dem Innengestänge zum axialen Verschieben des Innengestänges relativ zum Getriebegehäuse verbunden ist. Die Verschiebeeinrichtung kann dabei insbesondere einen Stellzylinder, insbesondere einen hydraulischen Stellzylinder aufweisen. Die Verschiebeeinrichtung stützt sich einerseits an dem Getriebegehäuse ab und ist fest mit diesem verbunden. Über ein Drehlager ist die Verschiebeeinrichtung vorzugsweise mit dem drehend angetriebenen Innengestänge verbunden, so dass das Innengestänge weiter relativ gegenüber der Verschiebeeinrichtung drehbar ist. Die Verschiebeeinrichtung befindet sich dazu vorzugsweise an der von der Bohrwerkzeugseite abgewandten Rückseite des Getriebegehäuses.

Die Erfindung umfasst weiter ein Bohrgerät mit einem Mast oder einer Lafette, entlang welchen ein Bohrantriebsschlitten verschiebbar gelagert ist, wobei auf dem Bohrantriebsschlitten die erfindungsgemäße Drehantriebsanordnung angeordnet ist, so wie diese zuvor beschrieben wurde. Der Bohrantriebsschlitten ist dabei mittels eines Seilzugsystems oder von Stellzylindern entlang eines vertikalen Mastes oder einer im Raum um mehrere Achsen verstellbaren Lafette verschiebbar gelagert. Insbesondere kann auf dem Bohrantriebsschlitten die Drehantriebsanordnung mit der Grundplatte zusammen mit den Drehantrieben angeordnet werden.

Die Erfindung wird nachfolgend anhand eines bevorzugten Ausführungsbeispieles näher erläutert, welches in der beigefügten Zeichnung dargestellt ist. Die Zeichnung zeigt eine schematische Querschnittsansicht durch ein erfindungsgemäße Drehantriebsanordnung.

Die dargestellte Drehantriebsanordnung 10 dient zum Antreiben eines nicht dargestellten Doppelbohrgestänges um eine Bohrachse 5, wobei lediglich ein Teil des Innengestänges 12 dargestellt ist. An das Innengestänge 12 können zu einer Bohrwerkzeugseite hin über einen Verbindungsabschnitt 14 weitere Innengestängeelemente lösbar angebracht werden. Koaxial bezüglich der Bohrachse 5 kann ein nicht dargestelltes Außenrohr an einem Verbindngselement 56 der Drehantriebsanordnung 10 lösbar angeschlossen werden.

Die Drehantriebsanordnung 10 umfasst ein Getriebegehäuse 20 mit einem Mittenträger 22, welcher entlang einer Mittenebene 21, welche orthogonal zur Bohrachse 5 ist, ausgebildet ist. Der Mittenträger 22 ist fest mit einer Grundplatte 26 verbunden, mit welcher die Drehantriebsanordnung 10 beispielsweise an einem nicht dargestellten Bohrantriebsschlitten eines Bohrgerätes befestigt werden kann.

An dem Mittenträger 22 ist ein zu beiden Seiten verlaufender Umfangswandabschnitt 24 ausgebildet, an welchem zu einer vom Bohrwerkzeug abgewandten Rückseite ein erster Seitendeckel 25 angeschlossen ist, wobei eine erste Getriebekammer 31 mit einem ersten Getriebe 40 zum Antreiben des Innengestänges 12 umschlossen ist. Auf der gegenüberliegenden Seite des Mittenträgers 22 ist an dem Umfangswandabschnitt 24 ein zweiter Seitendeckel 28 angebracht, durch welchen eine zweite Getriebekammer 32 mit einem zweiten Getriebe 50 zum Antreiben des Außenrohrs umschlossen ist. Der Mittenträger 22 weist einen zentral angeordneten Durchgang 30 auf, durch welchen das Innengestänge 12 von der Bohrwerkzeugseite durch den Mittenträger 22 hindurch zu einer Rückseite ragt.

Zum Antreiben des Innengestänges 12 ist an der Grundplatte 26 ein nicht dargestellter erster Drehantrieb mit einer ersten Antriebswelle 48 angeordnet, welche durch eine erste Eintrittsöffnung 35 in das Getriebegehäuse 20 ragt. An der ersten Antriebswelle 48 ist ein erstes Ritzel 49 ausgebildet, welches in kämmender Verbindung mit einem ersten außenverzahnten Stirnrad 42 des ersten Getriebes 40 steht. An einer vom Mittenträger 22 abgewandten Seite des ersten Stirnrades 42 ist ein hülsenförmiges erstes Abtriebselement 44 angebracht. An seiner Innenseite weist das hülsenförmige erste Abtriebselement 44 eine Innenverzahnung 45 auf, welche in eine Außenverzahnung 16 an dem Innengestänge 12 eingreift. Die Außenverzahnung 16 ist axial länger als die Innenverzahnung 45, so dass eine drehfeste Verbindung bei gleichzeitiger axialer Verschiebbarkeit des Innengestänges 12 zu dem ersten Getriebe 40 gegeben ist.

Zum axialen Verschieben des Innengestänges 12 ist an einem hülsenartigen Gehäuseansatz 27, welcher sich an den ersten Seitendeckel 25 anschließt und daran befestigt ist, eine Verschiebeeinrichtung 60 angeordnet. Diese weist ein Befestigungselement 62 auf, welches fest an der Außenseite des Gehäuseansatzes 27 angebracht ist. Weiterhin ist ein hülsenförmiger Schlitten 64 gegeben, welcher über ein Drehlager 66 axial fest aber drehbar mit dem Innengestänge 12 verbunden ist. Über einen nicht dargestellten Hubzylinder kann der Schlitten 64 und damit das Innengestänge 12 gegenüber dem Befestigungselement 62 und damit gegenüber dem Getriebegehäuse 20 relativ axial verstellt werden, wobei eine stangenförmige Linearführung 68 als Verdrehsicherung angeordnet ist.

Weiterhin kann das Innengestänge 12 rohrförmig ausgebildet sein, wobei über eine grundsätzlich bekannte Drehdurchführung am hinteren Ende des Innengestänges 12 ein Fluid, insbesondere Betonsuspension, der Bohrwerkzeugseite zugeleitet werden kann.

An der gegenüberliegenden Seite des Mittenträgers 22 ist das zweite Getriebe 50 zum Antreiben des nicht dargestellten Außenrohrs angeordnet. Hierzu ist ein nicht dargestellter zweiter Drehantrieb mit einer zweiten Antriebswelle 58 an der Grundplatte 26 angeordnet. Die zweite Antriebswelle 58 ragt durch eine zweite Eintrittsöffnung 36 in das Getriebegehäuse 20. Über ein zweites Ritzel 59 an der zweiten Antriebswelle 58 kann ein Drehmoment auf ein zweites Stirnrad 52 des zweiten Getriebes 50 übertragen werden. An einer vom Mittenträger 22 abgewandten Seite des zweiten Stirnrades 52 ist ein hülsenförmiges zweites Abtriebselement 54 angebracht, an welchem über einen Übergabering 55 ein kardanisches Verbindungselement 56 zum Anbringen des Außenrohrs des Doppelbohrgestänges drehfest angebracht ist.

Das Innengestänge 12 ragt durch das zweite Abtriebselement 54 hindurch. Die entsprechenden ringförmigen Spalte an den Gehäusedurchgängen sind zum öldichten Abschließen des Getriebegehäuses 20 über entsprechende Ringdichtungen abgedichtet.

Mit der Erfindung sind zwei voneinander getrennte Getriebe 40, 50 in einem Getriebegehäuse 20 angeordnet und von diesem öldicht umschlossen. Hierdurch wird eine insgesamt kompakte Drehantriebsanordnung 10 erreicht.

## Patentansprüche

1. Drehantriebsanordnung für ein Bohrgestänge mit einem Außenrohr und einem zumindest abschnittsweise innerhalb des Außenrohres verlaufenden Innengestänge (12), insbesondere zum Doppelkopf- und/oder Überlagerungsbohren, mit
- einem ersten Getriebe (40) zum drehenden Antreiben des Innengestänges (12) und
- einem zweiten Getriebe (50) zum drehenden Antreiben des Außenrohrs, wobei das erste Getriebe (40) und das zweite Getriebe (50) unabhängig voneinander sind,
- wobei das erste Getriebe (40) und das zweite Getriebe (50) in einem gemeinsamen Getriebegehäuse (20) gelagert und von diesem umgeben sind,
**dadurch gekennzeichnet,**
**dass** das Getriebegehäuse (20) einen Mittenträger (22) aufweist, an dem das zweite Getriebe (50) auf einer Bohrwerkzeugseite und das erste Getriebe (40) auf der zur Bohrwerkzeugseite abgewandten Seite angeordnet ist, wobei der Mittenträger (22) etwa senkrecht zur Bohrachse (5) verläuft und das Getriebegehäuse (20) in eine erste Getriebekammer (31), welche von der Bohrwerkzeugseite abgewandt ist, und in eine zweite Getriebekammer (32) unterteilt, welche der Bohrwerkzeugseite zugewandt ist.

2. Drehantriebsanordnung nach Anspruch 1,
**dadurch gekennzeichnet,**
**dass** der Mittenträger (22) einen Durchgang (30) für das Innengestänge (12) aufweist.

3. Drehantriebsanordnung nach Anspruch 1 oder 2,
**dadurch gekennzeichnet,**
**dass** das erste Getriebe (40) zum Antreiben des Innengestänges (12) in der ersten Getriebekammer (31) und das zweite Getriebe (50) zum Antreiben des Außenrohrs in der zweiten Getriebekammer (32) angeordnet ist.

4. Drehantriebsanordnung nach einem der Ansprüche 1 bis 3,
**dadurch gekennzeichnet,**
**dass** das Getriebegehäuse (20) mindestens eine erste Eintrittsöffnung (35) für mindestens eine erste Antriebswelle (48) mindestens eines ersten Drehantriebes und mindestens eine zweite Eintrittsöffnung (36) für mindestens eine zweite Antriebswelle (58) mindestens eines zweiten Drehantriebes aufweist.

5. Drehantriebsanordnung nach Anspruch 4,
**dadurch gekennzeichnet,**
**dass** die mindestens eine erste Eintrittsöffnung (35) auf einer Seite des Mittenträgers (22) liegt und
**dass** die mindestens eine zweite Eintrittsöffnung (36) auf einer gegenüberliegenden Seite des Mittenträgers (22) in dem Getriebegehäuse (20) ausgebildet ist.

6. Drehantriebsanordnung nach einem der Ansprüche 1 bis 5,
**dadurch gekennzeichnet,**
**dass** das erste Getriebe (40) ein erstes Stirnzahnrad (42) und/oder das zweite Getriebe (50) ein zweites Stirnzahnrand (52) aufweist, welche jeweils in dem Getriebegehäuse (20) drehbar gelagert sind.

7. Drehantriebsanordnung nach Anspruch 6,
**dadurch gekennzeichnet,**
**dass** an dem ersten Stirnzahnrad (42) zum Antreiben des Innengestänges (12) ein erstes Abtriebselement (44) angeordnet ist, welches drehfest aber axial verschiebbar mit dem Innengestänge (12) verbunden ist.

8. Drehantriebsanordnung nach Anspruch 6 oder 7,
**dadurch gekennzeichnet,**
**dass** an dem zweiten Stirnzahnrad (52) zum Antreiben des Außenrohres ein zweites Abtriebselement (54) angebracht ist, an welchem drehfest das Außenrohr anbringbar ist.

9. Drehantriebsanordnung nach einem der Ansprüche 4 bis 8,
**dadurch gekennzeichnet,**
**dass** das Getriebegehäuse (20) auf einer Grundplatte (26) angeordnet ist, auf welcher auch die Drehantriebe angeordnet sind.

10. Drehantriebsanordnung nach einem der Ansprüche 1 bis 9,
**dadurch gekennzeichnet,**
**dass** an einer Außenseite des Getriebegehäuses (20) eine Verschiebeinrichtung (60) angeordnet ist, welche axial fest aber drehbar mit dem Innengestänge (12) zum axialen Verschieben des Innengestänges (12) relativ zum Getriebegehäuse (20) verbunden ist.

11. Bohrgerät mit einem Mast oder einer Lafette, entlang welchem ein Bohrantriebsschlitten verschiebbar gelagert ist,
**dadurch gekennzeichnet,**
**dass** auf dem Bohrantriebsschlitten eine Drehantriebsanordnung (10) nach einem der Ansprüche 1 bis 10 angeordnet ist.

## Claims

1. Rotary drive arrangement for a drill rod having an outer pipe and an inner rod (12) running at least in sections inside the outer pipe, in particular for double-head and/or overburden drilling, with
- a first gearbox (40) for driving the inner rod (12) in a rotating manner and
- a second gearbox (50) for driving the outer pipe in a rotating manner, wherein the first gearbox (40) and the second gearbox (50) are independent of each other,
- wherein the first gearbox (40) and the second gearbox (50) are supported in a common gearbox housing (20) and are surrounded by the same.
**characterized in that**
the gearbox housing (20) has a center support (22) on which the second gear (50) is arranged on a drilling tool side and the first gear (40) on the side facing away from the drilling tool side is arranged, wherein the center support (22) runs approximately perpendicularly to the drilling axis (5) and divides the gearbox housing (20) into a first gearbox compartment (31) which faces away from the drilling tool side and a second gearbox compartment (32) which faces towards the drilling tool side.

2. Rotary drive arrangement according to claim 1,
**charactcharacterized in that**
the center support (22) has a passage (30) for the inner rod (12).

3. Rotary drive arrangement according to claim 1 or 2,
**characterized in that**
the first gearbox (40) for driving the inner rod (12) is arranged in the first gearbox compartment (31) and the second gearbox (50) for driving the outer pipe is arranged in the second gearbox compartment (32).

4. Rotary drive arrangement according to any one of claims 1 to 3,
**characterized in that**
the gearbox housing (20) has at least one first inlet opening (35) for at least one first drive shaft (48) of at least one first rotary drive and at least one second inlet opening (36) for at least one second drive shaft (58) of at least one second rotary drive.

5. Rotary drive arrangement according to claim 4,
**characterized in that**
the at least one first inlet opening (35) is located on one side of the center support (22) and
**in that** the at least one second inlet opening (36) is designed on an opposite side of the center support (22) in the gearbox housing (20).

6. Rotary drive arrangement according to any one of claims 1 to 5,
**characterized in that**
the first gearbox (40) has a first spur gearwheel (42) and/or the second gearbox (50) has a second spur gearwheel (52) which are each rotatably supported in the gearbox housing (20).

7. Rotary drive arrangement according to claim 6,
**characterized in that**
on the first spur gearwheel (42) a first output element (44) is arranged for driving the inner rod (12), the said first output element being connected in a torque-proof but axially displaceable manner to the inner rod (12).

8. Rotay drive arrangement according to claim 6 or 7,
**characterized in that**
on the second spur gearwheel (52) a second output element (54) is mounted for driving the outer pipe, on which second output element the outer pipe can be mounted in a torque-proof manner.

9. Rotary drive arrangement according to any one of claims 4 to 8,
**characterized in that**
the gearbox housing (20) is arranged on a base plate (26), on which the rotary drives are also arranged.

10. Rotary drive arrangement according to any one of claims 1 to 9,
**characterized in that**
on an external side of the gearbox housing (20) a displacement means (60) is arranged which is connected in an axially fixed but rotatable manner to the inner rod (12) for axial displacement of the inner rod (12) relative to the gearbox housing (20).

11. Drilling apparatus having a mast or a rig, along which a drill drive carriage is supported in a displaceable manner,
**characterized in that**
on the drill drive carriage a rotary drive arrangement (10) according to any one of claims 1 to 10 is arranged.

## Revendications

1. Dispositif d'entraînement en rotation pour un train de tiges de forage avec un tube extérieur et un train de tiges intérieur (12) s'étendant au moins par sections à l'intérieur du tube extérieur, en particulier pour le forage à double tête et/ou le forage par superposition, avec
- une première transmission (40) pour l'entraînement en rotation de la tige intérieure (12) et
- une deuxième transmission (50) pour entraîner en rotation le tube extérieur, la première transmission (40) et la deuxième transmission (50) étant indépendantes l'une de l'autre,
- la première transmission (40) et la deuxième transmission (50) étant logées dans un boîtier de transmission commun (20) et entourées par celui-ci,
**caractérisé en ce que**
le boîtier de transmission (20) présente un support central (22) sur lequel la deuxième transmission (50) est disposée sur un côté de l'outil de forage et la première transmission (40) sur le côté opposé au côté de l'outil de forage, le support central (22) s'étendant à peu près perpendiculairement à l'axe de forage (5) et divisant le boîtier de transmission (20) en une première chambre de transmission (31), qui est opposée au côté de l'outil de forage, et en une deuxième chambre de transmission (32), qui est tournée vers le côté de l'outil de forage.

2. Dispositif d'entraînement en rotation selon la revendication 1,
**caractérisé en ce que**
le support central (22) présente un passage (30) pour la tige intérieure (12).

3. Dispositif d'entraînement en rotation selon la revendication 1 ou 2,
**caractérisé en ce que**
la première transmission (40) pour l'entraînement de la tige intérieure (12) est disposé dans la première chambre de transmission (31) et la deuxième transmission (50) pour l'entraînement du tube extérieur est disposée dans la deuxième chambre de transmission (32).

4. Dispositif d'entraînement en rotation selon l'une des revendications 1 à 3,
**caractérisé en ce que**
le boîtier de transmission (20) présente au moins une première ouverture d'entrée (35) pour au moins un premier arbre d'entraînement (48) d'au moins un premier entraînement rotatif et au moins une deuxième ouverture d'entrée (36) pour au moins un deuxième arbre d'entraînement (58) d'au moins un deuxième entraînement rotatif.

5. Dispositif d'entraînement en rotation selon la revendication 4,
**caractérisé en ce que**
la au moins une première ouverture d'entrée (35) est située sur un côté du support central (22) et
la au moins une deuxième ouverture d'entrée (36) est formée sur un côté opposé du support central (22) dans le boîtier de transmission (20).

6. Dispositif d'entraînement en rotation selon l'une des revendications 1 à 5,
**caractérisé en ce que**
la première transmission (40) comporte un premier pignon droit (42) et/ou la deuxième transmission (50) comporte un deuxième pignon droit (52), qui sont respectivement montés rotatifs dans le boîtier de transmission (20).

7. Dispositif d'entraînement en rotation selon la revendication 6,
**caractérisé en ce**
**qu'**un premier élément de sortie (44) est disposé sur le premier pignon droit (42) pour l'entraînement de la tige intérieure (12), lequel est relié à la tige intérieure (12) de manière solidaire en rotation mais déplaçable axialement.

8. Dispositif d'entraînement en rotation selon la revendication 6 ou 7,
**caractérisé en ce**
**qu'**un deuxième élément de sortie (54) est monté sur le deuxième pignon droit (52) pour l'entraînement du tube extérieur, sur lequel le tube extérieur peut être monté sans possibilité de tourner.

9. Dispositif d'entraînement en rotation selon l'une des revendications 4 à 8,
**caractérisé en ce que**
le boîtier de transmission (20) est disposé sur une plaque de base (26), sur laquelle sont également disposés les entraînements rotatifs.

10. Dispositif d'entraînement en rotation selon l'une des revendications 1 à 9,
**caractérisé en ce**
**qu'**un dispositif de déplacement (60) est disposé sur un côté extérieur du boîtier de transmission (20), lequel dispositif est relié axialement de manière fixe mais rotative à la tige intérieure (12) pour le déplacement axial de la tige intérieure (12) par rapport au boîtier de transmission (20).

11. Appareil de forage comprenant un mât ou un affût le long duquel un chariot d'entraînement de forage est monté de manière à pouvoir coulisser,
**caractérisé en ce**
**qu'**un dispositif d'entraînement en rotation (10) selon l'une des revendications 1 à 10 est disposé sur le chariot d'entraînement de forage.
